# EUROPÄISCHE PATENTSCHRIFT

(11) **EP 1 631 406 B1**
(45) Veröffentlichungstag und Bekanntmachung des Hinweises auf die Patenterteilung: **11.04.2007**
(21) Anmeldenummer: 04736643.0
(22) Anmeldetag: 11.06.2004
(51) Int. Cl.: B22D 18/04, B22D 41/50, B22D 41/56

(54) **GIESSANLAGE, INSBESONDERE ZUM DRUCKGIESSEN VON METALLSCHMELZE**
CASTING SYSTEM, ESPECIALLY FOR DIE CASTING A METAL MELT
POSTE DE COULEE, NOTAMMENT POUR LA COULEE DU METAL SOUS PRESSION

(30) Priorität: 14.06.2003 CH 10382003
(43) Veröffentlichungstag der Anmeldung: 08.03.2006
(73) Patentinhaber: Stopinc Aktiengesellschaft, 6331 Hünenberg (CH)
(72) Erfinder: AMSLER, Harry, 6404 Greppen (CH)
(74) Vertreter: Luchs, Willi
(86) Internationale Anmeldenummer: PCT/EP2004/006350
(87) Internationale Veröffentlichungsnummer: WO 2004/110682

(56) Entgegenhaltungen:
- WO-A-02/04144
- WO-A-02/04148
- CH-A- 423 113
- DE-A- 3 506 427
- DE-A- 3 926 371
- DE-B- 1 558 165

## Beschreibung

Die Erfindung betrifft eine Giessanlage, insbesondere zum Druckgiessen von. Metallschmelze, mit einem Giessofen, einer Giessform und einem Schiebeverschluss, wobei der Giessofen mit einem schwimmend gelagerten Steigrohr versehen ist, der durch vom Schiebevcrschluss verursachte Querkräfte beanspruchbar ist.

Bei einer Anlage gemäss der Druckschrift WO-A-02/04148 bzw. WO-A-02/04144 wird bekanntlich die im Giessofen befindliche Metallschmelze der Giessform über das Steigrohr des Ofens und den Durchflusskanal des zwischen Ofen und Giessform positionierten Schiebeverschlusses zugeführt, wobei dieser sowohl gegen den Kopfteil des Steigrohres als auch gegen den Boden der Giessform angepresst ist. Dadurch ist die metalldichte Schmelzezufuhr zu der Giessform gewährleistet.

Um die mctalldichte Anpressung zu erleichtern, ist das Steigrohr des Ofens an diesem mittels eines Federbalges schwimmend gelagert, so dass es leicht in Anpressrichtung federn kann. Dies hat allerdings zur Folge, dass beim Betätigen des Schiebeverschlusses die dann auf das Steigrohr wirkenden Querkräfte ihn seitlich beaufschlagen, wobei die Gefahr besteht, dass das Steigrohr kippen kann. Dadurch ist die Metalldichtigkeit und somit die Funktionsfähigkeit der Anlage nicht mehr gewährleistet.

Bei der Druckgusseinrichtung nach der Druckschrift CH-A-423 113 ist ein Druckbehälter mit einem an seinem oberen Auslass angeordneten Giessrohr vorgesehen. Das vertikal positionierte Giessrohr hat einen oberen Giesskopf, welcher mit einer transportierbaren Giessform für das Abgiessen in Verbindung gebracht werden kann. Es ist ausserdem wenigstens ein das Giessrohr umgebender Faltenbalg vorgesehen, welcher dazu dient, dass das Druckgas im Behälter nicht entweichen kann. Es ist aber weder eine schwimmende Lagerung des Giessrohres noch ein Schiebeverschluss für die Erzielung einer genau dosierten Menge der in die Giessform gefüllten Schmelze vorgesehen.

In der Druckschrift DE-A-1 558 165 ist eine Niederdruckgiesseinrichtung beschrieben, bei welcher ein mit der Pfanne fest verbundenes Giessrohr und zudem ein Absperrschieber zwischen letzterem und einer Giessform angeordnet ist. Das Giessrohr ist aber auch nicht schwimmend in der Pfanne gehalten.

Der Erfindung liegt die Aufgabe zugrunde, eine Giessanlage der eingangs genannten Art zu schaffen, bei der ausgeschlossen ist, dass das schwimmend gelagerte Steigrohr beim Betätigen des Schiebeverschlusses beziehungsweise während des Füllens der Giessform mit Metallschmelze kippen kann.

Diese Aufgabe wird erfindungsgemäss nach den Merkmalen des Anspruches 1 gelöst.

Gemäss einer ersten Ausführungsform ist es erfindungsgemäss vorgesehen, dass die Anstelleinrichtung sich aus zwei zusammenwirkenden Keilen und einem Betätigungszylinder zusammensetzt, wobei der eine Keil am Giessofen mittig zum Steigrohr verschiebbar gelagert ist und durch den Betätigungszylinder in Verschieberichtung des Schiebeverschlusses gegen den anderen am Steigrohr befestigten Keil andrückbar ist.

Zweckmässigerweise ist der am Steigrohr befestigte Keil an einem Kopfteil des Steigrohres angeschraubt.

Es ist auch zweckmässig, wenn der vom Betätigungszylinder betätigbare Keil an Schubstangen befestigt ist, die in einem am Giessofen sitzenden Träger in Verschieberichtung des Schiebeverschlusses geführt sind.

Gemäss einer anderen Ausführungsform sieht die Erfindung vor, dass die Anstelleinrichtung durch einen den Kopfteil des Steigrohres teilumgreifenden Bügel und einen Betätigungszylinder für den Bügel gebildet ist, wobei letzterer durch den Betätigungszylinder in Verschieberichtung des Schiebeverschlusses beaufschlagbar ist.

Es ist von Vorteil wenn der Bügel an Schubstangen befestigt ist, die in einem am Giessofen sitzenden Träger in Verschieberichtung des Schiebeverschlusses geführt sind.

Die Erfindung sieht auch vor, dass die Betätigungskraft des Betätigungszylinders genau einstellbar ist, damit beim Wirksamwerden der Kippverriegelung das Steigrohr nicht zu stark angepresst wird.

Gemäss einer weiteren Ausführungsform ist es erfindungsgemäss vorgesehen, dass die Anstelleinrichtung durch zwei am Steigrohr diametral zu ihm und quer zur Verschieberichtung des Schiebeverschlusses angeordnete Vorrichtungen gebildet ist, die sich aus je einem am Kopfteil des Steigrohres befestigten Bolzen und einem mit ihm zusammenwirkenden Anschlag zusammensetzen, der an einem am Giessofen sitzenden Träger befestigt ist.

Um die Positionierung des Steigrohres in der Kippverriegelungsstellung zu erleichtern, ist es zweckmässig, wenn die Anschlagfläche der Anschläge in Achsrichtung des Steigrohres von aussen nach ihnen leicht abgeschrägt ist.

Um die Funktionssicherheit der Anlage zu erhöhen, ist der Zylinder für das Verschieben der Schieberplatte erfindungsgemäss dergestalt ausgebildet, dass er bei einer unvorhergesehenen Krafterhöhung beim Verfahren desselben sofort in eine Stop-Position übergeht, damit das Steigrohr nicht in eine Kippbewegung versetzt wird.

Nachfolgend wird die Erfindung anhand mehrerer Ausführungsbeispiele unter Bezugnahme auf die Zeichnung näher erläutert. Es zeigen:
- Fig. 1: eine erste Ausführungsform der erfindungsgemässen Kippverriegelurig, in der Draufsicht dargestellt,
- Fig. 2: einen Längsschnitt entlang der Linie II-II in Fig. 1
- Fig. 3: zwei weitere Ausfiihrungsformen der Kippverriegelung, in der Draufsicht dargestellt,
- Fig. 4: einen Längsschnitt entlang der Linie IV-IV in Fig. 3,
- Fig. 5: einen Querschnitt entlang der Linie V-V in Fig. 1, und
- Fig. 6: einen Querschnitt entlang der Linie VI-VI in Fig. 3.

In den Figuren 1, 2 und 5 ist eine Giessanlage zum Niederdruckgiessen von Metallschmelze mit einem Giessofen 1, einer Giessform 2 und einem in Arbeitsstellung dazwischenliegenden Schiebeverschluss 3 dargestellt.

Der Giessofen 1 weist ein schwimmend gelagertes Steigrohr 4 auf, das mit einem kranzartigen Kopfteil 5 versehen ist. Zur Lagerung des Steigrohres 4 ist ein Federbalg 6 vorgesehen.

Der Giessofen 1 ist mit einer Anstelleinrichtung 7 für das Steigrohr 4 ausgerüstet, mittels derer dieses während des Füllens der Giessform 2 bis nach dem Schliessen des Schiebeverschlusses 3 gegen ein Kippen verriegelt wird. Die Anstelleinrichtung 7 setzt sich aus zwei zusammenwirkenden Keilen 8a, 8b und einem Betätigungszylinder 9 zusammen, wobei der eine Keil 8a am Giessofen 1 mittig zum Steigrohr 4 verschiebbar gelagert ist und durch den Betätigungszylinder 9 in Verschieberichtung 10 des Schiebeverschlusses 3 gegen den anderen am Steigrohr 4 befestigten Keil 8b andrückbar ist. Letzterer ist am Kopfteil 5 des Steigrohres 4, angeschraubt.

Der vom Betätigungszylinder 9 betätigbare Keil 8a ist an zwei parallelen Schubstangen 11a, 11b befestigt, die in Tragleisten 12a, 12b eines am Giessofen 1 befestigten Trägers 13, in Verschieberichtung 10 des Schiebeverschlusses 3 geführt sind. Die Schubstangen 11a, 11b sind beidseitig durch Verbindungsleisten 14a, 14b miteinander verbunden, von denen die eine an der Kolbenstange des Betätigungszylinders 9 befestigt ist, während an der anderen der Keil 8a der Kippverriegelung angeschraubt ist.

Zum Verriegeln des Steigrohres 4 wird der Keil 8a durch den Betätigungszylinder 9 und die Schubstangen 11a 11b gegen den anderen Keil 8b in Verschieberichtung 10 des Schiebeverschlusses angedrückt. Um eine Beschädigung des Steigrohres zu vermeiden, wird die Betätigungskraft des Zylinders feinfühlig eingestellt. Der Betätigungszylinder 9 wird automatisch in Wirkverbindung mit der Betätigung des Schiebeverschlusses 3 während des Giessvorganges aktiviert.

Bei einer ersten Ausführungsform nach den Figuren 3, 4 und 6 ist die Anstelleinrichtung 7' durch einen den Kopfteil 5 des Steigrohres 4 teilumgreifenden Bügel 15 und einen Betätigungszylinder 16 gebildet, wobei der Bügel 15 durch den Betätigungszylinder 16 in Verschieberichtung 10 des Schiebeverschlusses 3 beaufschlagbar ist.

Der Bügel 15 ist an zwei parallelen Schubstangen 17a, 17b befestigt, die in Tragleisten 18a, 18b eines am Giessofen 1 befestigten Trägers 19 in Verschieberichtung 10 des Schiebeverschlusses 3 geführt sind. Die Schubstangen 17a, 17b sind beidseitig durch Verbindungsleisten 20a, 20b miteinander verbunden, von denen die eine an der Kolbenstange des Betätigungszylinders 16 befestigt ist, während an der anderen der Bügel 15 der Kippverriegelung angeschraubt ist.

Zum Verriegeln des Steigrohres 4 wird der Bügel 15 durch den Betätigungszylinder 16 gegen den Kopfteil 5 des Steigrohres angedrückt. Der Betätigungszylinder 16 wird dabei ähnlich wie der Betätigungszylinder 9 der Ausführung nach Figur 1 automatisch aktiviert.

Bei einer zweiten Ausführungsform nach den Figuren 3, 4 und 6 ist die Anstelleinrichtung 7" durch zwei am Steigrohr 4 diametral zu ihm und quer zur Verschieberichtung des Schiebeverschlusses 3 angeordnete Vorrichtungen gebildet, die sich aus je einem am Kopfteil 5 des Steigrohres 4 befestigten Bolzen 21a, 21b und einem mit ihm zusammenwirkenden Anschlag 22a, 22b zusammensetzten, der an einem am Giessofen 1 befestigten Träger 13 mit Tragleisten 24a, 24b angeschraubt ist.

Zum Verriegeln des Steigrohres 4 werden die Bolzen 21a, 21b beim Absenken des Schiebeverschlusses 3 mit der Giessform 2 gegen den Kopfteil 5 des Steigrohres mit abgesenkt, bis sie gegen die Anschläge 22a, 22b auf Anschlag kommen und damit verhindern, dass das Steigrohr in Verschieberichtung des Schiebeverschlusses kippen kann. Um diese Operation zu erleichtern, ist die Anschlagfläche der Anschläge 22a, 22b in Achsrichtung des Steigrohres 4 von aussen nach innen leicht abgeschrägt.

Um die Kippsicherheit weiter zu erhöhen, ist der Zylinder für das Verschliessen der Schieberplatte des Schiebeverschlusses 3 dergestalt ausgebildet, dass er bei einer unvorhergesehenen Krafterhöhung beim Verfahren desselben sofort in eine Stop-Position übergeht, damit das Steigrohr 4 nicht in eine Kippbewegung versetzt wird.

## Patentansprüche

1. Giessanlage, insbesondere zum Druckgiessen von Metallschmelze, mit einem Griessofen (1), einer Giessform (2) und einem Schiebeverschluss (3), wobei der Giessofen(1) mit einem schwimmend gelagerten Steigrohr (4) versehen ist, der durch vom Schiebeverschluss (3) verursachte Querkräfte beanspruchbar ist,
**dadurch gekennzeichnet, dass**
eine Anstelleinrichtung (7,7',7") vorgesehen ist, mittels derer das schwimmend gelagerte Steigrohr (4) während des Füllens der Giessform (2) bis nach dem Schliessen des Schiebeverschlusses (3) gegen ein Kippen verriegelt wird,
wobei die Anstelleinrichtung (7)
- entweder aus zwei zusammenwirkenden Keilen (8a, 8b) und einem Betätigungszylinder (9) zusammensetzt ist, bei dem der eine Keil (8a) am Giessofen (1) mittig zum Steigrohr (4) verschiebbar gelagert ist und durch den Betätigungszylinder (9) in Verschieberichtung (10) des Schiebeverschlusses (3) gegen den anderen am Steigrohr (4) befestigten Keil (8b) andrückbar ist.
- oder durch einen den Kopfteil (5) des Steigrohres (4) tcilumgreifenden Bügel (15) und einen Betätigungszylinder (16) für den Bügel (15) gebildet ist, wobei letzterer durch den Betätigungszylinder (16) in Verschieberichtung (10) des Schiebeverschlusses (3) beaufschlagbar ist,
- oder durch zwei am Steigrohr (4) diametral zu ihm und quer zur Verschieberichtung (10) des Schiebeverschlusses (3) angeordneten Vorrichtungen gebildet ist, die sich aus je einem am Kopfteil (5) des Steigrohres (4) befestigten Bolzen (21a, 21b) und einem mit ihm zusannznenwirkenden Anschlag (22a, 22b) zusammensetzen, der an einem am Giessofen (1) sitzenden Träger (23) befestigt ist.

2. Giessanlage nach Anspruch 1,
**dadurch gekennzeichnet, dass**
der am Steigrohr (4) befestigte Keil (8b) an einem Kopfteil (5) des Steigrohres (4) angeschraubt ist.

3. Giessanlage nach Anspruch 1,
**dadurch gekennzeichnet, dass**
der vom Betätigungszylinder (9) betätigbare Keil (8a) an Schubstangen (11a, 11b) befestigt ist, die in einem am Giessofen (1) sitzenden Träger (13) in Verschieberichtung (10) des Schiebeverschlusses (3) geführt sind.

4. Giessanlage nach. Anspruch 1,
**dadurch gekennzeichnet, dass**
der Bügel (15) an Schubstangen (17a, 17b) befestigt ist, die in einem am Giessofen (1) sitzenden Träger (19) in Verschieberichtung (10) des Schiebeverschlusses (3) geführt sind.

5. Giessanlage nach Anspruch 1,
**dadurch gekennzeichnet, dass**
die Betätigungskraft des Betätigungszylinders (9 bzw. 16) genau einstellbar ist, damit das Steigrohr (4) nicht zu stark angepresst wird.

6. Giessanlage nach Anspruch 1,
**dadurch gekennzeichnet, dass**
die Anschlagfläche der Anschläge (22a, 22b) in Achsrichtung des Steigrohres (4) von aussen nach innen leicht abgeschrägt ist.

## Claims

1. Casting system, in particular for the pressure casting of metal smelt, with a casting oven (1), a casting mould (2) and a sliding closure (3), whereby the casting oven (1) is equipped with a floating upright pipe (4), which can be subjected to transverse forces generated by the sliding closure (3),
**characterised in that**
a switch-on means (7, 7', 7") is envisaged, by means of which the floating upright pipe (4) can be locked in position to prevent tilting of the same during the filling of the casting mould (2) until the sliding closure (3) has been closed, whereby the switch-on means (7)
- comprises either of two co-operating wedges (8a, 8b) and an activating cylinder (9), where the one wedge (8a) is displaceably positioned in the casting oven (4) centrally in relation to the upright pipe (4) and can be pressed against the other wedge (8b) affixed to the upright pipe (4) by means of the activating cylinder (9) in displacement direction (10) of the sliding closure (3),
- or of a clamp (15) partially embracing the head piece (5) of the upright pipe (4) and an activating cylinder (16) for the clamp (15), whereby the latter can be acted upon by the activating cylinder (16) in displacement direction (10) of the sliding closure (3),
- formed by two means positioned diametrical in relation to the upright pipe (4) and transverse to the displacement direction (10) of the sliding closure (3), the same consisting of one bolt (21a, 21b) each affixed to the head piece (5) of the upright pipe (4) and one shoulder (22a, 22b) co-operating with the same, which is affixed to a support (23) located on the casting oven (1).

2. Casting system according to Claim 1,
**characterised in that**
the wedge (8b) affixed to the upright pipe (4) is screwed to a head piece (5) of the upright pipe (4).

3. Casting system according to Claim 1,
**characterised in that**
the wedge (8a) to be activated by the activating cylinder (9) is affixed to push rods (11 a, I I b), which are guided within a support (13) located on the casting oven (1) in displacement direction (10) of the sliding closure (3).

4. Casting system according to Claim 1,
**characterised in that**
the clamp (15) is affixed to push rods (17a, 17b), which are guided within a support (19) located on the casting oven (1) in displacement direction (10) of the sliding closure (3).

5. Casting system according to Claim 1,
**characterised in that**
the activating force of the activating cylinder (9, e.g. 16) can be adjusted precisely so that the upright pipe (4) is not subjected to undue pressure.

6. Casting system according to Claim 1,
**characterised in that**
the abutment surface of the shoulders (22a, 22b) is slightly inclined towards the inside from the outside in axis direction of the upright pipe (4).

## Revendications

1. Unité de coulée, notamment pour la coulée sous pression de bain de fusion, laquelle unité de coulée comporte un four de coulée (1), un moule de coulée (2) et un dispositif de fermeture à glissières (3), le four de coulée (1) étant doté d'une colonne montante (4) qui est montée de façon flottante et qui peut être sollicitée par des forces transversales générées par le dispositif de fermeture à glissières (3),
**caractérisée en ce que**
elle comporte un dispositif de serrage (7, 7', 7") qui permet de verrouiller la colonne montante (4), montée de façon flottante, afin de l'empêcher de basculer pendant le remplissage du moule de coulée (2) jusqu'à la fermeture du dispositif de fermeture à glissières (3),
le dispositif de serrage (7) étant constitué
- soit de deux cales (8a, 8b), coopérant l'une avec l'autre, et d'un vérin d'actionnement (9), l'une des cales (8a) étant montée de façon mobile sur le four de coulée (1) au milieu par rapport à la colonne montante (4) et pouvant être poussée contre l'autre cale (8b), fixée à la colonne montante (4), par le vérin d'actionnement (9) dans le sens de déplacement (10) du dispositif de fermeture à glissières (3),
- soit d'un étrier (15), enserrant partiellement la pièce de tête (5) de la colonne montante (4), et d'un vérin d'actionnement (16) destiné à l'étrier (15), ledit étrier pouvant être contraint par le vérin d'actionnement (16) dans le sens de déplacement (10) du dispositif de fermeture à glissières (3),
- soit de deux dispositifs qui sont placés sur la colonne montante (4) diamétralement à l'opposé l'un de l'autre par rapport à celle-ci et transversalement au sens de déplacement (10) du dispositif de fermeture à glissières (3) et qui sont constitués chacun d'un boulon (21 a, 21 b) fixé à la pièce de tête (5) de la colonne montante (4) et d'une butée (22a, 22b) qui coopère avec ledit boulon et qui est fixée à un support (23) siégeant sur le four de coulée (1).

2. Unité de coulée selon la revendication 1, **caractérisée en ce que** la cale (8b), fixée à la colonne montante (4), est vissée sur une pièce de tête (5) de la colonne montante (4).

3. Unité de coulée selon la revendication 1, **caractérisée en ce que** la cale (8a), déplaçable par le vérin d'actionnement (9), est fixée à des bielles (11a, 11 b) qui sont guidées, dans le sens de déplacement (10) du dispositif de fermeture à glissières (3), dans un support (13) siégeant sur le four de coulée (1).

4. Unité de coulée selon la revendication 1, **caractérisée en ce que** l'étrier (15) est fixé à des bielles (17a, 17b) qui sont guidées, dans le sens de déplacement (10) du dispositif de fermeture à glissières (3), dans un support (19) siégeant sur le four de coulée (1).

5. Unité de coulée selon la revendication 1, **caractérisée en ce que** la force d'actionnement du vérin d'actionnement (9 respectivement 16) peut être réglée avec précision afin de ne pas pousser trop fortement la colonne montante (4).

6. Unité de coulée selon la revendication 1, **caractérisée en ce que** la surface de butée des butées (22a, 22b) est légèrement biseautée de l'extérieur vers l'intérieur dans une direction axiale de la colonne montante (4).
